# EUROPÄISCHE PATENTSCHRIFT

(11) **EP 3 560 284 B1**
(45) Veröffentlichungstag und Bekanntmachung des Hinweises auf die Patenterteilung: **01.09.2021**
(21) Anmeldenummer: 17829286.8
(22) Anmeldetag: 12.12.2017
(51) Int. Cl.: H05B 6/12, H05B 3/68, H05B 3/06, F24C 7/06

(54) **GARGERÄTEVORRICHTUNG UND VERFAHREN ZUR MONTAGE EINER GARGERÄTEVORRICHTUNG**
COOKING APPLIANCE FIXTURE AND MOTHOD OF ASSEMBLING A COOKING APPLIANCE FIXTURE.
DISPOSITIF D'APPAREIL DE CUISSON ET PROCÉDÉ D'ASSEMBLAGE D'UN DISPOSITIF D'APPAREIL DE CUISSON

(30) Priorität: 23.12.2016 ES 201631671
(43) Veröffentlichungstag der Anmeldung: 30.10.2019
(73) Patentinhaber: BSH Hausgeräte GmbH, 81739 München (DE)
(72) Erfinder: DE LA CUERDA ORTIN, Jose Maria, 50018 Zaragoza (ES); GALINDO PEREZ, Juan Jose, 50007 Zaragoza (ES); HERNANDEZ BLASCO, Pablo Jesus, 50019 Zaragoza (ES); JACA EQUIZA, Izaskun, 50008 Zaragoza (ES); LOPE MORATILLA, Ignacio, 50010 Zaragoza (ES); MARTIN GOMEZ, Damaso, 50012 Zaragoza (ES); MOYA ALBERTIN, Maria Elena, 50002 Zaragoza (ES); OBON ABADIA, Carlos, 50016 Zaragoza (ES); PARICIO AZCONA, Jose Joaquin, 50010 Zaragoza (ES); RIGUAL ITURRIA, Alvaro, 50012 Zaragoza (ES); RUIZ ARNAL, Pablo, 50014 Zaragoza (ES)
(86) Internationale Anmeldenummer: PCT/IB2017/057826
(87) Internationale Veröffentlichungsnummer: WO 2018/116062

(56) Entgegenhaltungen:
- EP-A1- 2 312 910
- EP-A1- 2 746 671
- CN-B- 103 634 958
- DE-A1-102008 020 150
- GB-A- 335 160
- US-A1- 2008 184 983
- US-A1- 2011 155 723

## Beschreibung

Die Erfindung betrifft eine Gargerätevorrichtung nach dem Oberbegriff des Anspruchs 1 und ein Verfahren zur Montage einer Gargerätevorrichtung gemäß Anspruch 12.

Aus dem Stand der Technik sind Gargeräte mit mehreren Heizspulen bekannt, welche mittels einer Fixiereinrichtung in einem montierten Zustand mechanisch fixiert werden. Entsprechende Beispiele sind z.B in GB 335 160 A, oder in US 2011/155723 A1 offenbart.

Die Aufgabe der Erfindung besteht insbesondere darin, eine gattungsgemäße Gargerätevorrichtung mit verbesserten Eigenschaften hinsichtlich einer Stabilität bereitzustellen. Die Aufgabe wird durch die kennzeichnenden Merkmale des Anspruchs 1 und durch die Merkmale des Anspruchs 12 gelöst, während vorteilhafte Ausgestaltungen und Weiterbildungen der Erfindung den Unteransprüchen entnommen werden können.

Die Erfindung geht aus von einer Gargerätevorrichtung, insbesondere einer Backofenvorrichtung und vorteilhaft einer Induktionsbackofenvorrichtung, mit zumindest einer Heizspule, welche zumindest zwei, vorteilhaft zumindest vier und besonders bevorzugt zumindest acht, Windungen aufweist, und mit zumindest einer Fixiereinrichtung, welche die Heizspule in einem montierten Zustand zumindest teilweise, insbesondere zu wenigstens einem Großteil und besonders bevorzugt vollständig, mechanisch fixiert.

Es wird vorgeschlagen, dass die Fixiereinrichtung eine Trägereinheit und eine, insbesondere getrennt von der Trägereinheit ausgebildete, Halteeinheit umfasst, die im montierten Zustand jede der Windungen separat an der Trägereinheit fixiert, insbesondere derart, dass eine mechanische Bewegung der Windungen relativ zueinander und/oder relativ zu der Trägereinheit zumindest im Wesentlichen verhindert ist.

Unter einer "Gargerätevorrichtung" soll in diesem Zusammenhang insbesondere zumindest ein Teil, insbesondere eine Unterbaugruppe, eines Gargeräts, insbesondere eines Kochfelds, eines Grillgeräts, einer Mikrowelle und/oder vorzugsweise eines Backofens verstanden werden. Vorteilhaft ist das Gargerät dabei als Induktionsgargerät, insbesondere als Induktionskochfeld, als Induktionsgrillgerät, als Induktionsmikrowelle und/oder besonders bevorzugt als Induktionsbackofen ausgebildet. Unter einer "Heizspule" soll insbesondere ein, vorteilhaft induktives, Element, insbesondere ein Heizelement, verstanden werden, welches insbesondere aus zumindest einer, vorzugsweise genau einer, Heizleitung, insbesondere einem Heizleiter, besteht und insbesondere eine Mehrzahl von Windungen, insbesondere in mehreren Ebenen und/oder vorteilhaft in einer Ebene, aufweist. Die Heizspule kann bei Betrachtung in einer Draufsicht insbesondere eine kreisförmige, eine ovale und/oder vorzugsweise eine rechteckige Form und/oder Kontur aufweisen. Die Heizspule könnte dabei beispielsweise als ein Widerstandsheizelement ausgebildet sein. Vorteilhaft ist die Heizspule jedoch als Induktionsheizelement ausgebildet. Unter einer "Windung" einer Heizspule soll in diesem Zusammenhang insbesondere genau ein Umlauf der Heizspule, insbesondere der Heizleitung der Heizspule, um 360° verstanden werden, insbesondere relativ zu einem zentralen Bezugspunkt, insbesondere einem geometrischen Mittelpunkt, der Heizspule und insbesondere bei einer Betrachtung senkrecht zu einer Haupterstreckungsebene der Heizspule. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Trägereinheit" soll in diesem Zusammenhang insbesondere eine, vorteilhaft zumindest teilweise formstabile, Einheit verstanden werden, welche dazu vorgesehen ist, ein an und/oder auf der Trägereinheit angeordnetes Objekt, insbesondere die Heizspule, zu tragen und dabei insbesondere eine Gewichtskraft des Objekts, insbesondere der Heizspule, zumindest teilweise aufzunehmen. Dazu kann die Trägereinheit insbesondere zumindest ein Trägerelement oder eine Mehrzahl von Trägerelementen umfassen. Bevorzugt besteht das zumindest eine Trägerelement dabei zumindest teilweise und vorzugsweise zu wenigstens einem Großteil aus einem Feststoff, insbesondere Kunststoff und/oder vorzugsweise elektrisch isolierenden Material, vorzugsweise Glimmer. Besonders bevorzugt sind zumindest zwei der Trägerelemente ferner in einer gemeinsamen Ebene angeordnet. Unter einer "Halteeinheit" soll in diesem Zusammenhang insbesondere eine Einheit verstanden werden, welche dazu vorgesehen ist, das, insbesondere an und/oder auf der Trägereinheit angeordnete, Objekt, insbesondere die Heizspule und vorzugsweise jede Windung der Heizspule separat, auf der Trägereinheit, bevorzugt kraft- und/oder formschlüssig, zu fixieren, sodass insbesondere eine mechanische Bewegung des Objekts, insbesondere der Heizspule und vorzugsweise jeder Windung der Heizspule, zumindest im Wesentlichen verhindert ist. Dazu umfasst die Halteeinheit vorzugsweise zumindest zwei, vorzugsweise zumindest vier und besonders bevorzugt zumindest acht, insbesondere getrennt voneinander ausgebildete, Halteelemente, wobei bevorzugt jeder der Windungen zumindest eines der Halteelemente zugeordnet ist. Unter der Wendung, dass die Halteeinheit "im montierten Zustand jede der Windungen separat an der Trägereinheit fixiert", soll insbesondere verstanden werden, dass die Halteeinheit zur Fixierung der Heizspule jede der Windungen getrennt mit der Trägereinheit verbindet. Vorteilhaft umgreift die Halteeinheit dabei jede der Windungen zu wenigstens einem Großteil. Besonders bevorzugt ermöglicht zumindest ein Halteelement der Halteeinheit jeweils einzeln, insbesondere räumlich getrennt von zumindest einem weiteren Halteelement der Halteeinheit, eine, vorteilhaft kraft- und/oder formschlüssige, Fixierung eines Bereichs einer einzelnen Windung der Heizspule an zumindest einem Trägerelement der Trägereinheit. Unter dem Ausdruck "zumindest im Wesentlichen verhindert" soll ferner insbesondere verstanden werden, dass eine maximale Bewegungsfreiheit der Windungen relativ zueinander und/oder relativ zu der Trägereinheit höchstens 5 mm, vorteilhaft höchstens 1 mm, vorzugsweise höchstens 2 mm und besonders bevorzugt höchstens 0,5 mm beträgt. Ferner sollen unter dem Ausdruck "zu wenigstens einem Großteil" insbesondere zumindest 55 %, vorteilhaft zumindest 65 %, vorzugsweise zumindest 75 %, besonders bevorzugt zumindest 85 % und besonders vorteilhaft zumindest 95 % verstanden werden. Durch diese Ausgestaltung der Gargerätevorrichtung kann insbesondere eine vorteilhafte Stabilität erreicht werden. Insbesondere kann eine stabile räumliche Fixierung der Heizspule mit unterschiedlichen Geometrien auch bei hohen Temperaturen ab 500°C ohne Funktionseinschränkung erreicht werden. Zusätzlich kann eine vorteilhaft einfache Montage und/oder Herstellung erreicht werden, wodurch insbesondere Material und/oder Kosten eingespart werden können.

In einer bevorzugten Ausführungsform wird vorgeschlagen, dass die Halteeinheit zumindest teilweise, vorzugsweise zu wenigstens einem Großteil und besonders bevorzugt vollständig, aus einem Material mit einem thermischen Ausdehnungskoeffizienten besteht, welcher zumindest im Wesentlichen identisch zu einem thermischen Ausdehnungskoeffizienten der Heizspule ist. Bevorzugt besteht dabei zumindest ein Halteelement der Halteeinheit aus einem Metall, insbesondere einer Legierung und/oder vorteilhaft Stahl und/oder Kupfer. Hierdurch kann insbesondere eine zumindest teilweise gleichförmige thermische Ausdehnung der Heizspule und/oder der Halteeinheit erreicht und insbesondere eine stabile Fixierung der Heizspule erzielt werden.

Zudem wird vorgeschlagen, dass die Halteeinheit eine Mehrzahl an, vorteilhaft getrennten und/oder separaten, Halteelementen, insbesondere die bereits zuvor genannten Halteelemente, umfasst, wobei wenigstens einer der Windungen zumindest zwei der Halteelemente zugeordnet sind. Vorteilhaft sind die Halteelemente in diesem Fall in Umfangsrichtung der Windung verteilt angeordnet. Besonders bevorzugt sind zumindest einer der Windungen und vorteilhaft jeder der Windungen der Heizspule zumindest zwei, bevorzugt zumindest drei und besonders bevorzugt zumindest vier Halteelemente zugeordnet. Hierdurch kann vorteilhaft eine besonders stabile Fixierung der Windungen auf der Trägereinheit erreicht werden.

In einer besonders bevorzugten Ausgestaltung der Erfindung wird vorgeschlagen, dass die Halteeinheit zumindest teilweise einstückig mit der Heizspule ausgebildet ist. Darunter, dass ein Objekt mit einem weiteren Objekt "zumindest teilweise einstückig ausgebildet" ist, soll in diesem Zusammenhang insbesondere verstanden werden, dass die Objekte zumindest ein gemeinsames Bauteil aufweisen und/oder zumindest ein Bauteil des Objekts und/oder das Objekt einstückig mit zumindest einem Bauteil des weiteren Objekts und/oder dem weiteren Objekt verbunden und/oder ausgebildet ist. Bevorzugt sind jedoch sämtliche Bauteile des Objekts einstückig mit zumindest einem Bauteil des weiteren Objekts ausgebildet. Unter "einstückig" soll in diesem Zusammenhang insbesondere zumindest stoffschlüssig verbunden und/oder miteinander ausgebildet verstanden werden. Der Stoffschluss kann beispielsweise durch einen Klebeprozess, einen Anspritzprozess, einen Schweißprozess, einen Lötprozess und/oder einen anderen Prozess hergestellt werden. Vorteilhaft soll unter einstückig aus einem Stück und/oder in einem Stück geformt verstanden werden. Vorzugsweise wird dieses eine Stück aus einem einzelnen Rohling, einer Masse und/oder einem Guss hergestellt. Insbesondere ist zumindest ein Halteelement der Halteinheit einstückig mit der Heizspule ausgebildet. Dadurch können vorteilhaft Material- und/oder Herstellungskosten eingespart und insbesondere ein Montageaufwand reduziert werden.

Eine vorteilhaft einfache und/oder platzsparende Fixierung der Windungen kann insbesondere erreicht werden, wenn die Halteeinheit zumindest ein Halteelement aufweist, welches als Halteklammer, als Haltehaken, als Halteklemme und/oder als Haltebolzen ausgebildet ist. Insbesondere kann die Halteeinheit wenigstens ein Halteelement aufweisen, welches in Richtung eines Windungsverlaufs der Heizspule eine Erstreckung aufweist, welche höchstens 40 %, vorzugsweise höchstens 30 % und besonders bevorzugt höchstens 20 %, einer Materialerstreckung, insbesondere einer Materialstärke, der Windungen, insbesondere senkrecht zu einer Haupterstreckungsebene der Heizspule betrachtet, beträgt. Unter einer "Haupterstreckungsebene" eines Objekts soll insbesondere eine Ebene verstanden werden, welche parallel zu einer größten Seitenfläche eines kleinsten, insbesondere gedachten, Quaders ist, welcher das Objekt gerade noch vollständig umschließt, und insbesondere durch einen Mittelpunkt, insbesondere einen geometrischen Mittelpunkt, des Quaders verläuft.

In einer besonders bevorzugten Ausgestaltung der Erfindung wird vorgeschlagen, dass die Trägereinheit zumindest teilweise, vorzugsweise zu wenigstens einem Großteil und besonders bevorzugt vollständig, elektrisch isolierend ausgebildet ist. Insbesondere besteht die Trägereinheit dabei zumindest teilweise aus einem elektrisch isolierenden Material, insbesondere aus Glimmer und/oder Kunststoff. Dadurch kann insbesondere eine erhöhte Betriebssicherheit gewährleistet werden und vorteilhaft können Betriebskosten vermindert werden.

Weiter wird vorgeschlagen, dass die Trägereinheit eine Mehrzahl von zumindest im Wesentlichen streifenförmigen Trägerelementen umfasst. Unter einem "zumindest im Wesentlichen streifenförmigen Objekt" soll insbesondere ein Objekt verstanden werden, welches eine Form und/oder Kontur aufweist, die von einem streifenförmigen Referenzobjekt mit einem Flächenanteil von höchstens 15 %, vorteilhaft von höchstens 10 % und besonders bevorzugt von höchstens 5 % abweicht. Dadurch kann vorteilhaft eine Fixierung der Windungen in alle Raumrichtungen erhöht werden.

Weiter wird vorgeschlagen, dass die Trägerelemente in einem montierten Zustand zumindest im Wesentlichen senkrecht zueinander angeordnet sind. Darunter, dass die Trägerelemente "im Wesentlichen senkrecht zueinander angeordnet sind", soll hier insbesondere verstanden werden, dass die Längsachsen zweier entlang der Windungsrichtung der Heizspule benachbarter streifenförmiger Trägerelemente einen Winkel einschließen, welcher insbesondere um weniger als 12°, vorteilhaft weniger als 7° und besonders vorteilhaft weniger als 2° von 90° abweicht. Dadurch kann eine vorteilhaft einfache und insbesondere stabile Ausrichtung erreicht werden.

Zudem wird vorgeschlagen, dass die Trägereinheit wenigstens eine Halteausnehmung zur Aufnahme der Halteeinheit aufweist. Bevorzugt weist die Trägereinheit eine Mehrzahl von Halteausnehmungen auf. Besonders bevorzugt ist eine Anzahl an Halteausnehmungen an eine Anzahl an Halteelementen angepasst. Vorteilhaft ist dabei jedem der Halteelemente eine der Halteausnehmungen zugeordnet. Bevorzugt sind die Halteausnehmungen dabei als zum Halteelement korrespondierender Durchbruch ausgebildet. Dadurch kann insbesondere eine Montage erleichtert und/oder eine stabile Fixierung erreicht werden.

Ferner wird vorgeschlagen, dass die Gargerätevorrichtung eine Positionierungseinheit umfasst, welche zu einer Positionierung der Halteeinheit und/oder der Trägereinheit relativ zu der Heizspule vorgesehen ist. Unter einer "Positionierungseinheit" soll insbesondere eine Einheit, insbesondere mit zumindest einem Positionierungselement, verstanden werden, welche insbesondere dazu vorgesehen ist, die Halteeinheit, die Trägereinheit und/oder die Heizspule relativ zueinander auszurichten. Bevorzugt ist die Positionierungseinheit einstückig mit der Heizspule ausgebildet. Das Positionierungselement könnte beispielsweise in Form eines Hakens ausgebildet sein. Bevorzugt ist das Positionierungselement jedoch als Einkerbung ausgebildet, vorzugsweise in Form einer, vorteilhaft beidseitigen, Aussparung der Heizspule, insbesondere der Heizleitung der Heizspule und/oder eine Aussparung in der Mitte der Heizspule. Bevorzugt weist die Positionierungseinheit eine Mehrzahl von Positionierungselementen auf. Besonders bevorzugt ist eine Anzahl an Positionierungselementen an eine Anzahl an Halteelementen angepasst. Vorteilhaft ist dabei jedem der Halteelemente eines der Positionierungselemente zugeordnet. Dadurch kann insbesondere eine vorteilhaft einfache Ausrichtung erreicht werden.

Zudem wird ein Verfahren zur Montage einer Gargerätevorrichtung vorgeschlagen, welche zumindest eine Heizspule mit zumindest zwei Windungen und welche zumindest eine Fixiereinrichtung aufweist, welche die Heizspule in einem montierten Zustand zumindest teilweise, insbesondere zu wenigstens einem Großteil und besonders bevorzugt vollständig, mechanisch fixiert, wobei jede der Windungen mittels einer Halteeinheit der Fixiereinrichtung separat an einer Trägereinheit der Fixiereinrichtung fixiert wird. Dadurch kann insbesondere eine vorteilhafte Stabilität erreicht werden. Insbesondere kann eine stabile räumliche Fixierung der Heizspule mit unterschiedlichen Geometrien auch bei hohen Temperaturen ab 500°C ohne Funktionseinschränkung erreicht werden. Zusätzlich kann eine vorteilhaft einfache Montage und/oder Herstellung erreicht werden, wodurch insbesondere Material und/oder Kosten eingespart werden können.

Weitere Vorteile ergeben sich aus der folgenden Zeichnungsbeschreibung. In der Zeichnung sind Ausführungsbeispiele der Erfindung dargestellt.

Es zeigen:
- Fig. 1: ein beispielhaft als Induktionsbackofen ausgebildetes Gargerät mit einer Gargerätevorrichtung in einer schematischen Darstellung,
- Fig. 2a: eine Heizspule und eine Fixiereinrichtung der Gargerätevorrichtung in einem montierten Zustand,
- Fig. 2b: eine erste Detailansicht der Heizspule und der Fixiereinrichtung,
- Fig. 2c: eine zweite Detailansicht der Heizspule und der Fixiereinrichtung,
- Fig. 2b: eine dritte Detailansicht der Heizspule und der Fixiereinrichtung,
- Fig. 2c: eine vierte Detailansicht der Heizspule und der Fixiereinrichtung,
- Fig. 3a: ein weiteres Ausführungsbeispiel einer weiteren Gargerätevorrichtung mit einer Heizspule und einer Fixiereinrichtung in einer ersten Detailansicht,
- Fig. 3b: die Heizspule und die Fixiereinrichtung aus Figur 3a in einer zweiten Detailansicht,
- Fig. 4: ein weiteres Ausführungsbeispiel einer weiteren Gargerätevorrichtung mit einer Heizspule und einer Fixiereinrichtung in einer Detailansicht,
- Fig. 5a: ein weiteres Ausführungsbeispiel einer weiteren Gargerätevorrichtung in einer Draufsicht
- Fig. 5b: die Heizspule und die Fixiereinrichtung aus Figur 5a mit einer Heizspule und einer Fixiereinrichtung in einer ersten Detailansicht und
- Fig. 6: ein weiteres Ausführungsbeispiel einer weiteren Gargerätevorrichtung mit einer Heizspule und einer Fixiereinrichtung in einer Draufsicht.

Figur 1 zeigt ein Gargerät 40a in einer perspektivischen Ansicht. Das Gargerät 40a ist im vorliegenden Fall beispielhaft als ein Backofen, im vorliegenden Fall insbesondere als Induktionsbackofen ausgebildet. Alternativ könnte ein Gargerät auch als ein Induktionsgrillgerät, als Mikrowellenbackofen oder als Induktionskochfeld ausgebildet sein.

Das Gargerät 40a umfasst eine Gargerätevorrichtung. Die Gargerätevorrichtung umfasst ein Gargerätegehäuse 46a. Das Gargerätegehäuse 46a definiert einen Garraum 42a. Dazu umfasst das Gargerätegehäuse 46a ein Außengehäuse (nicht dargestellt) sowie eine innerhalb des Außengehäuses angeordnete, den Garraum 42a begrenzende Muffel 36a mit wenigstens einer Muffelwand 38a. Zusätzlich umfasst die Muffel 36a weitere Muffelwände, welche der Übersichtlichkeit halber nicht mit Bezugszeichen versehen sind. Zudem umfasst die Gargerätevorrichtung ein Geräteverschlusselement (nicht dargestellt). Das Geräteverschlusselement ist im vorliegenden Fall als Geräteklappe ausgebildet. Das Geräteverschlusselement ist dazu vorgesehen, den Garraum 42a zu verschließen. Alternativ könnte ein Geräteverschlusselement jedoch auch als Gerätetüre ausgebildet sein.

Die Gargerätevorrichtung umfasst ferner eine Heizspule 10a. Die Heizspule 10a ist in dem Gargerätegehäuse 46a angeordnet. Die Heizspule 10a ist flächig an der Muffelwand 38a angeordnet. Die Heizspule 10a ist im vorliegenden Fall als Induktionsheizelement ausgebildet. Die Heizspule 10a ist dazu vorgesehen, durch ein elektromagnetisches Wechselfeld eine Erwärmung des Muffelwand 38a zu bewirken. Die Heizspule 10a ist ferner dazu vorgesehen, ein im Garraum 42a befindliches Gargut zu erwärmen.

Zudem umfasst die Gargerätevorrichtung eine Fixiereinrichtung 14a. Die Fixiereinrichtung 14a ist in dem Gargerätegehäuse 46a angeordnet. Die Fixiereinrichtung 14a ist an der Heizspule 10a angeordnet. Die Fixiereinrichtung 14a ist dazu vorgesehen, die Heizspule 10a in einem montierten Zustand mechanisch zu fixieren. Zudem umfasst die Gargerätevorrichtung an den weiteren Muffelwänden angeordnete, weitere Heizspulen und weitere Fixiereinrichtungen, welche zumindest im Wesentlichen baugleich zu der Heizspule 10a und der Fixiereinrichtung 14a sind und, welchen der Übersichtlichkeit halber kein Bezugszeichen zugeteilt wurde.

Die Figuren 2a, 2b und 2c zeigen die Heizspule 10a und die Fixiereinrichtung 14a in mehreren Detaildarstellungen. Die folgende Beschreibung kann dabei, insbesondere aufgrund der zumindest im Wesentlichen baugleichen Ausgestaltung, auch auf die weiteren Heizspulen und Fixiereinrichtungen übertragen werden.

Die Heizspule 10a ist aus einem bandförmigen Heizleiter ausgebildet, welcher im vorliegenden Fall insbesondere einen rechteckigen Querschnitt aufweist. Die Heizspule 10a ist aus einem einzelnen Heizleiter ausgebildet. Die Heizspule 10a ist aus Kupfer ausgebildet. Die Heizspule 10a umfasst eine Mehrzahl an Windungen 12a, 13a. Im vorliegenden Fall umfasst die Heizspule 10a insgesamt acht Windungen 12a, 13a, wobei in den Figuren 2a bis 2c der Übersichtlichkeit halber lediglich zwei der Windungen 12a, 13a mit Bezugszeichen versehen und/oder dargestellt sind. Die Windungen 12a, 13a der Heizspule 10a bilden eine flache Spulenebene 50a aus. Alle Windungen 12a, 13a der Heizspule 10a sind dabei in der Spulenebene 50a angeordnet. Außerdem weist die Heizspule 10a einen in der Spulenebene 50a angeordneten Spulenmittelpunkt 48a auf, um welchen sich die Windungen 12a, 13a erstrecken. Zudem weist die Heizspule 10a eine Spulenachse 52a auf, welche senkrecht zu der Spulenebene 50a ausgerichtet ist und insbesondere durch den Spulenmittelpunkt 48a verläuft.

Die Heizspule 10a weist bei einer Betrachtung in Richtung der Spulenachse 52a eine rechteckige Form und/oder Kontur auf. Alternativ könnte eine Heizspule jedoch auch eine kreisförmige und/oder ovale Form und/oder Kontur aufweisen. Ferner ist prinzipiell auch denkbar, eine Heizspule aus einer Mehrzahl von Heizleitern und/oder einem Litzenleiter auszubilden. Auch könnte eine Heizspule zumindest teilweise aus einem von Kupfer abweichenden Material ausgebildet sein, wie beispielsweise Silber und/oder Gold. Darüber hinaus könnte eine Heizspule eine von acht verschiedene Zahl von Windungen umfassen.

Zudem weist die Heizspule 10a an einem Ende ein Anschlusselement 56a auf. Das Anschlusselement 56a ist als ein ringförmiger Durchbruch ausgebildet. Das Anschlusselement 56a ist als eine Lasche ausgebildet. Das Anschlusselement 56a ist zu einem Anschluss der Heizspule 10a an eine Stromquelle vorgesehen. Alternativ kann ein Anschlusselement als Kupferdraht ausgebildet sein.

Die Fixiereinrichtung 14a umfasst eine Trägereinheit 16a. Die Trägereinheit 16a ist zumindest im Wesentlichen in einer Ebene angeordnet. Die Trägereinheit 16a ist in einer Ebene angeordnet, welche parallel zu der Spulenebene 50a angeordnet ist. Die Trägereinheit 16a ist dazu vorgesehen, eine Gewichtskraft der Heizspule 10a zumindest teilweise aufzunehmen. Die Trägereinheit 16a ist ferner dazu vorgesehen, die Windungen 12a ,13a der Heizspule 10a relativ zueinander auszurichten.

Dazu umfasst die Trägereinheit 16a mehrere Trägerelemente 28a, 30a obwohl es kann ein einzelnes Element sein, dass alle oder die meisten der Oberfläche der Heizspule 10 umfasst. Im vorliegenden Fall umfasst die Trägereinheit 16a zwei Trägerelemente 28a, 30a, insbesondere ein erstes Trägerelement 28a und ein zweites Trägerelement 30a. Die Trägerelemente 28a, 30a sind im vorliegenden Fall zumindest im Wesentlichen baugleich. Alternativ kann eine Trägereinheit lediglich ein einzelnes Trägerelement oder zumindest drei und/oder zumindest vier Trägerelemente umfassen. Zudem könnten ein erstes und ein zweites Trägerelement verschieden voneinander ausgebildet sein

Das erste Trägerelement 28a ist länglich ausgebildet und definiert eine erste Längsausstreckungsrichtung 60a. Das erste Trägerelement 28a ist als ein starrer Körper ausgebildet. Das erste Trägerelement 28a ist leistenförmig ausgebildet. Das erste Trägerelement 28a ist streifenförmig ausgebildet. Das erste Trägerelement 28a, insbesondere eine Tragfläche des ersten Trägerelements 28a, ist parallel zu der Heizspule 10a, insbesondere der Spulenebene 50a, ausgerichtet. Das erste Trägerelement 28a erstreckt sich von einer ersten Längsseite der Heizspule 10a zu einer, der ersten Längsseite gegenüberliegenden, zweiten Längsseite der Heizspule 10a. Die erste Längsausstreckungsrichtung 60a des ersten Trägerelements 28a verläuft dabei durch die Spulenachse 52a. Das erste Trägerelement 28a ist ferner aus einem elektrisch isolierenden Material ausgebildet. Das erste Trägerelement 28a ist im vorliegenden Fall aus einem Kunststoffmaterial ausgebildet, beispielsweise aus einem Schichtsilikat, insbesondere Glimmer.

Das zweite Trägerelement 30a ist länglich ausgebildet und definiert eine zweite Längsausstreckungsrichtung 62a. Die zweite Längsausstreckungsrichtung 62a ist senkrecht zu der ersten Längsausstreckungsrichtung 60a. Demzufolge ist das zweite Trägerelement 30a senkrecht zu dem ersten Trägerelement 28a angeordnet. Das zweite Trägerelement 30a ist als ein starrer Körper ausgebildet. Das zweite Trägerelement 30a ist leistenförmig ausgebildet. Das zweite Trägerelement 30a ist streifenförmig ausgebildet. Das zweite Trägerelement 30a, insbesondere eine Tragfläche des zweiten Trägerelements 30a, ist parallel zu der Heizspule 10a, insbesondere der Spulenebene 50a, ausgerichtet. Das zweite Trägerelement 30a erstreckt sich von einer dritten Längsseite der Heizspule 10a zu einer, der dritten Längsseite gegenüberliegenden, vierten Längsseite der Heizspule 10a. Die zweite Längsausstreckungsrichtung 62a des zweiten Trägerelements 30a verläuft dabei durch die Spulenachse 52a. Das zweite Trägerelement 30a ist ferner aus einem elektrisch isolierenden Material ausgebildet. Das zweite Trägerelement 30a ist im vorliegenden Fall aus einem Kunststoffmaterial ausgebildet, beispielsweise aus einem Schichtsilikat, insbesondere Glimmer. Alternativ ist denkbar, ein erstes und/oder ein zweites Trägerelement aus einem Metall auszubilden. Zusätzlich könnten ein erstes und ein zweites Trägerelement eine parallele Ausrichtung aufweisen. Darüber hinaus könnte wenigstens ein Trägerelement aus einem von einem Schichtsilikat abweichenden Material ausgebildet sein, wie beispielsweise einem Kunststoff.

Ferner umfasst die Fixiereinrichtung 14a eine Halteeinheit 18a. Die Halteeinheit 18a ist als mechanische Baueinheit ausgebildet. Die Halteeinheit 18a ist aus einem Material mit einem thermischen Ausdehnungskoeffizient ausgebildet, welcher im Wesentlichen identisch zu einem thermischen Ausdehnungskoeffizienten der Heizspule 10a ist. Die Halteeinheit 18a ist aus einem metallischen Material ausgebildet. Die Halteeinheit 18a besteht im vorliegenden Fall zu wenigstens einem Großteil aus Stahl, insbesondere kupfermanteltem Stahl. Alternativ ist auch möglich, eine Halteeinheit aus einem beliebigen von Kupfer abweichenden Material, wie beispielsweise einem Kunststoff, und/oder als Klebehalteeinheit auszubilden. Die Halteeinheit 18a ist an der Heizspule 10a angeordnet. Die Halteeinheit 18a ist ferner an der Trägereinheit 16a angeordnet. Die Halteeinheit 18a ist dazu vorgesehen, in einem montierten Zustand jede der Windungen 12a, 13a der Heizspule 10a separat an der Trägereinheit 16a zu fixieren.

Dazu umfasst die Halteeinheit 18a eine Vielzahl von Halteelementen 20a, 22a, 24a, 26a, 64a, 66a, 68a, 70a, wobei in der Figur 2a der Übersichtlichkeit halber lediglich acht der Halteelemente 20a, 22a, 24a, 26a, 64a, 66a, 68a, 70a mit Bezugszeichen versehen wurden. Eine Anzahl an Halteelementen 20a, 22a, 24a, 26a, 64a, 66a, 68a, 70a ist dabei an eine Anzahl an Windungen 12a, 13a angepasst. Im vorliegenden Fall sind jeder der Windungen 12a, 13a der Heizspule 10a genau vier Halteelemente 20a, 22a, 24a, 26a, 64a, 66a, 68a, 70a zugeordnet. Die Halteelemente 20a, 22a, 24a, 26a, 64a, 66a, 68a, 70a sind dabei jeweils identisch zueinander ausgebildet. Die Halteelemente 20a, 22a, 24a, 26a, 64a, 66a, 68a, 70a sind im vorliegenden Fall jeweils als Klammer ausgebildet. Alternativ ist jedoch auch denkbar, jeder Windung einer Heizspule ein und/oder zwei Halteelemente zuzuordnen. Auch ist denkbar, zwei und/oder drei Windungen jeweils ein Halteelement zuzuordnen. Ferner ist es möglich, Halteelemente verschieden voneinander auszugestalten und/oder verschieden ausgebildete Halteelemente miteinander zu kombinieren.

im vorliegenden Fall sind vier Halteelemente 20a, 22a, 24a, 26a, insbesondere ein erstes Halteelement 20a, ein zweites Halteelement 22a, ein drittes Halteelement 24a und ein viertes Halteelement 26a, einer Windung 12a der Heizspule 10a zugeordnet. Die Halteelemente 20a, 22a, 24a, 26a fixieren dabei die Windung 12a auf den Trägerelementen 28a, 30a. Die Halteelemente 20a, 22a, 24a, 26a, sind entlang eines Umlaufs der Windung 12a gleichmäßig verteilt. Relativ zum Spulenmittelpunkt 48a sind die Halteelemente 20a, 22a, 24a, 26a um eine 90°-Drehung beabstandet. Das erste Halteelement 20a ist in der Mitte eines ersten geraden Spulenabschnitts 74a der Heizspule 10a angeordnet. Das zweite Halteelement 22a ist in der Mitte eines zweiten geraden Spulenabschnitts 76a der Heizspule 10a angeordnet. Das dritte Halteelement 24a ist in der Mitte eines dritten geraden Spulenabschnitts 78a der Heizspule 10a angeordnet. Das vierte Halteelement 26a ist in der Mitte eines vierten geraden Spulenabschnitts 80a der Heizspule 10a angeordnet.

Vier weitere Halteelemente 64a, 66a, 68a, 70a, insbesondere ein fünftes Halteelement 64a, ein sechstes Halteelement 66a, ein siebtes Halteelement 68a und ein achtes Halteelement 70a, sind der weiteren Windung 13a der Heizspule 10a zugeordnet. Die weiteren Halteelemente 64a, 66a, 68a, 70a fixieren dabei die weitere Windung 13a auf den Trägerelementen 28a, 30a. Die weiteren Halteelemente 64a, 66a, 68a, 70a sind entlang eines Umlaufs der weiteren Windung 13a gleichmäßig verteilt. Relativ zum Spulenmittelpunkt 48a sind die weiteren Halteelemente 64a, 66a, 68a, 70a um eine 90°-Drehung beabstandet. Das fünfte Halteelement 64a ist in der Mitte des ersten geraden Spulenabschnitts 74a der Heizspule 10a angeordnet. Das sechste Halteelement 66a ist in der Mitte des zweiten geraden Spulenabschnitts 76a der Heizspule 10a angeordnet. Das siebte Halteelement 68a ist in der Mitte des dritten geraden Spulenabschnitts 78a der Heizspule 10a angeordnet. Das achte Halteelement 70a ist in der Mitte des vierten geraden Spulenabschnitts 80a der Heizspule 10a angeordnet. Durch die Halteelemente 20a, 22a, 24a, 26a, 64a, 66a, 68a, 70a ist bei einer thermischen Ausdehnung der Heizspule 10a eine Bewegung der Windung 12a relativ zur weiteren Windung 13a verhindert.

In Figur 2b ist eine Detailansicht der Heizspule 10a und der Fixiereinrichtung 14a in einer Schnittzeichnung gezeigt. Der Ausschnitt umfasst die Windung 12a, die weitere Windung 13a, das Trägerelement 28a sowie beispielhaft das erste Halteelement 20a und das fünfte Halteelement 64a. Die folgende Beschreibung kann jedoch analog auf die anderen Halteelemente 22a, 24a, 26a, 66a, 68a, 70a und/oder das andere Trägerelement 30a übertragen werden

Das erste Halteelement 20a und das fünfte Halteelement 64a sind als ein drahtähnlicher Körper ausgebbildet. Das erste Halteelement 20a und das fünfte Halteelement 64a umgreifen eine jeweilige Windung 12a, 13a zu wenigstens einem Großteil. Das erste Halteelement 20a und das fünfte Halteelement 64a durchstoßen dabei das Trägerelement 28a, sodass ein Endbereich 82a, 84ades ersten Halteelements 20a und ein Endbereich 86a, 88a des fünften Halteelements 64a das Trägerelement 28a hintergreifen und hierdurch insbesondere die Windungen 12a, 13a an dem Trägerelement 28a fixieren.

Figur 2c zeigt die Detailansicht der Heizspule 10a und der Fixiereinrichtung 14a in einer Draufsicht. Die Gargerätevorrichtung umfasst eine Positionierungseinheit 34a. Die Positionierungseinheit 34a ist zu einer Positionierung der Halteeinheit 18a und der Trägereinheit 16a relativ zu der Heizspule 10a vorgesehen. Dazu umfasst die Positionierungseinheit 34a mehrere Positionierungselemente 35a, wobei in der Figur 2c insbesondere der Übersichtlichkeit halber lediglich eines der Positionierungselemente mit Bezugszeichen versehen ist. Eine Anzahl an Positionierungselementen 35a ist dabei an eine Anzahl an Halteelementen 20a, 22a, 24a, 26a, 64a, 66a, 68a, 70a angepasst. Im vorliegenden Fall ist jedem der Halteelemente 20a, 22a, 24a, 26a, 64a, 66a, 68a, 70a genau ein Positionierungselement 35a zugeordnet. Die Positionierungselemente 35a sind dabei identisch zueinander.

Das Positionierungselement 35a ist einstückig mit der Windung 12a der Heizspule 10a ausgebildet. Das Positionierungselement 35a ist als eine Aussparung in der Windung 12a der Heizspule 10a ausgebildet. Das Positionierungselement 35a ist beidseitig in der Windung 12a ausgebildet. Das Positionierungselement 35a ist korrespondierend zu dem ersten Halteelement 20a ausgebildet. Es ist alternativ auch denkbar, auf eine Positionierungseinheit ganz oder zumindest teilweise zu verzichten. Ferner ist denkbar, ein Positionierungselement nur einseitig in einer Windung auszubilden.

In Figur 2d ist eine Detailansicht der Heizspule 10a und der Fixiereinrichtung 14a gezeigt, wie sie in Fig. 2b und 2c beschrieben ist, wobei ein Längsschnitt in Richtung der Windung 12a dargestellt ist. Diese Ausführung unterscheidet sich von den vorherigen Ausführungen dadurch, dass die Windung 12a Positionierungselemente 35a in der Form von Aussparungen in der Mitte der Windung 12a hat und das erste Halteelement 20a die Windung 12a mit dem Trägerelement 28a durch zwei Positionierungselemente 35a verbindet, wobei das erste Halteelement 20a das Trägerelement 28a durchdringt. Alternativ könnte sie ein einziges Positionierungselement 35a haben und das erste Halteelement 20a könnte es durch eine Seite der Windung 12a durchdringen, wodurch dieses die Windung 12a an dem Trägerelement 28a fixiert.
Figur 2e zeigt eine Detailansicht der Heizspule 10a und der Fixiereinrichtung 14a in einer Draufsicht auf Figur 2d.

In den Figuren 3a bis 6 sind weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 2c, verwiesen werden kann. Zur Unterscheidung der Ausführungsbeispiele ist der Buchstabe a den Bezugszeichen des Ausführungsbeispiels in den Figuren 1 bis 2c nachgestellt. In den Ausführungsbeispielen der Figuren 3a bis 6 ist der Buchstabe a durch die Buchstaben b bis e ersetzt.

In den Figuren 3a und 3b ist ein weiteres Ausführungsbeispiel der Erfindung gezeigt. Den Bezugszeichen dieses Ausführungsbeispies ist der Buchstabe b nachgestellt. Das weitere Ausführungsbeispiel der Figuren 3a und 3b unterscheidet sich von dem vorherigen Ausführungsbeispiel zumindest im Wesentlichen durch eine Ausgestaltung einer Halteeinheit 18b einer Fixiereinrichtung 14b.

In diesem Fall ist ein Halteelement 20b, 24b, 26b der Halteeinheit 18b einstückig mit einer Heizspule 10b, insbesondere einer Windung 12b, 13b der Heizspule 10b, ausgebildet. Im vorliegenden Fall ist jeder Windung 12b, 13b zumindest ein Halteelement 20b, 24b, 26b zugeordnet. Inneren Windungen der Heizspule 10b ist dabei genau ein Halteelement 20b zugeordnet, während einer äußersten Windung 13b der Heizspule 10b zwei Halteelemente 24b, 26b zugeordnet sind. Die Halteelemente 20b, 24b, 26b weisen eine pfeilförmige Kontur auf. Die Halteelemente 20b, 24b, 26b sind als Haltehaken ausgebildet. Die Halteelemente 20b, 24b, 26b sind in Eckbereichen der Heizspule 10b angeordnet und erstrecken sich in Richtung eines Spulenmittelpunkts. Alternativ kann ein Halteelement eine andere Form, beispielsweise einer Spitze, aufweisen.

Ferner umfasst eine Trägereinheit 16b, im vorliegenden Fall insbesondere zumindest ein Trägerelement 28b der Trägereinheit 16b, wenigstens eine Halteausnehmung 32b.Im vorliegenden Fall umfasst die Trägereinheit 16b mehrere Halteausnehmungen 32b, wobei in der Figur 3b insbesondere der Übersichtlichkeit halber lediglich eine der Halteausnehmungen 32b mit Bezugszeichen versehen ist. Eine Anzahl an Halteausnehmungen 32b ist dabei an eine Anzahl an Halteelementen 20b, 24b, 26b angepasst. Im vorliegenden Fall ist jedem der Halteelemente 20b, 24b, 26b genau eine Halteausnehmung 32b zugeordnet. Die Halteausnehmungen 32b sind jeweils korrespondierend zu den Halteelementen 20b, 24b, 26b ausgebildet. Die Halteausnehmungen 32b sind dabei identisch zueinander. Die Halteausnehmungen 32b sind zur Aufnahme der Halteeinheit 18b, insbesondere der Halteelemente 20b, 24b, 26b, vorgesehen.

In Figur 4 ist ein weiteres Ausführungsbeispiel der Erfindung gezeigt. Den Bezugszeichen des Ausführungsbeispiels der Figur 4 ist der Buchstabe c nachgestellt. Das weitere Ausführungsbeispiel der Figur 4 unterscheidet sich von dem vorherigen Ausführungsbeispiel zumindest im Wesentlichen durch eine Ausgestaltung einer Halteeinheit 18c einer Fixiereinrichtung 14c.

In diesem Fall sind jeder Windung 12c, 13c einer Heizspule 10c zwei Halteelemente 20c, 22c, 24c, 26c zugeordnet. Die Halteeinheit 18c mit den Halteelementen 20c, 22c ist dabei mittig in einem geraden Spulenabschnitt 74c der Windungen 12c angeordnet. Zudem ist jedem der der Halteelemente 20c, 22c, 24c, 26c eine Halteausnehmung 32c einer Trägereinheit 16c zugeordnet.

In den Figuren 5a und 5b ist ein weiteres Ausführungsbeispiel der Erfindung gezeigt. Den Bezugszeichen des Ausführungsbeispiels der Figuren 5a und 5b ist der Buchstabe d nachgestellt. Das weitere Ausführungsbeispiel der Figuren 5a und 5b unterscheidet sich von den vorherigen Ausführungsbeispielen zumindest im Wesentlichen durch eine Ausgestaltung einer Halteeinheit 18d einer Fixiereinrichtung 14d.

In Figur 5a sind eine Heizspule 10d und die Fixiereinrichtung 14d in einer Draufsicht gezeigt. In dieser Ausgestaltung sind einer Windung 12d zumindest zwölf Halteteile der Halteeinheit 18d zugeordnet. Jeder Windung 12d der Heizspule 10d sind zumindest zwölf Halteelemente der Halteeinheit 18d zugeordnet. In diesem Ausführungsbeispiel ist ein Trägerelement 28d entlang einer Längsausstreckungsrichtung 60d einer Trägereinheit 16d mittig zwischen geraden Spulenabschnitten 74d angeordnet. Das Trägerelement 28d ist im vorliegenden Fall senkrecht zu einem weiteren Trägerelement 30d angeordnet.

Figur 5b zeigt eine Detailansicht der Fixiervorrichtung 14d. In diesem Fall sind Halteelemente der Halteeinheit 18d mehrteilig ausgebildet und umfassen im vorliegenden Fall beispielhaft drei Halteteile 90d, 91d, 92d. Jeweils zwei Halteteile 90d, 91d sind als Bolzen mit einem kreisrunden Querschnitt ausgebildet. Ein drittes Halteteil 92d ist als eine Halteklemme ausgebildet.

Eine Trägereinheit 16d ist dabei zwischen Heizspule 10d und dem dritten Halteteil 92d angeordnet, während das erste und das zweite Halteteil 90d, 91d jeweils eine Halteausnehmung 32d, 33d durchdringen, um eine form- und kraftschlüssige Verbindung zu realisieren. Die form- und kraftschlüssige Verbindung wird durch ein Punktschweißverfahren ausgebildet. Alternativ oder zusätzlich können auch Heftungs-, Vernietungs- und/oder Kompressionsverfahren angewendet werden.

In der Figur 6 ist ein weiteres Ausführungsbeispiel der Erfindung gezeigt. Den Bezugszeichen des Ausführungsbeispiels der Figur 6 ist der Buchstabe e nachgestellt. Das weitere Ausführungsbeispiel der Figur 6 unterscheidet sich von dem vorherigen Ausführungsbeispiel zumindest im Wesentlichen durch eine Anordnung einer Trägereinheit 16e einer Fixiereinrichtung 14e und/oder eine Anzahl an Trägerelementen 28e, 29e, 30e, 31e der Trägereinheit 16e.

Eine Halteeinheit 18e entspricht zumindest im Wesentlichen einer Halteeinheit 18d des vorherigen Ausführungsbeispiels. In diesem Ausführungsbeispiel umfasst die Trägereinheit 16d jedoch vier Trägerelemente 28e, 29e, 30e, 31e. Die Trägerelemente 28e, 29e, 30e, 31e sind zueinander senkrecht ausgerichtet. Die Trägerelemente 28e, 29e, 30e, 31e erstrecken sich dabei, ausgehend von einem Eckbereich einer Heizspule 10e, radial in Richtung eines Spulenmittelpunkts 48e.

### Bezugszeichen

- 10: Heizspule
- 12: Windung
- 13: Windung
- 14: Fixiereinrichtung
- 16: Trägereinheit
- 18: Halteeinheit
- 20: Halteelement
- 22: Halteelement
- 24: Halteelement
- 26: Halteelement
- 28: Trägerelement
- 29: Trägerelement
- 30: Trägerelement
- 31: Trägerelement
- 32: Halteausnehmung
- 33: Halteausnehmung
- 34: Positionierungseinheit
- 35: Positionierungselement
- 36: Muffel
- 38: Muffelwand
- 40: Gargerät
- 42: Garraum
- 46: Gargerätegehäuse
- 48: Spulenmittelpunkt
- 50: Spulenebene
- 52: Spulenachse
- 56: Anschlusselement
- 60: Längsausstreckungsrichtung
- 62: Längsausstreckungsrichtung
- 64: Halteelement
- 66: Halteelement
- 68: Halteelement
- 70: Halteelement
- 74: Spulenabschnitt
- 76: Spulenabschnitt
- 78: Spulenabschnitt
- 80: Spulenabschnitt
- 82: Endbereich
- 84: Endbereich
- 86: Endbereich
- 88: Endbereich
- 90: Halteteil
- 91: Halteteil
- 92: Halteteil

## Patentansprüche

1. Gargerätevorrichtung mit zumindest einer Heizspule (10a - 10d), welche zumindest zwei Windungen (12a - 12d, 13a - 13d) aufweist, wobei eine Windung (12a - 12d, 13a - 13d) genau einen Umlauf der Heizspule (10a - 10d) definiert, und mit zumindest einer Fixiereinrichtung (14a - 14d), welche die Heizspule (10a - 10d) in einem montierten Zustand zumindest teilweise mechanisch fixiert, wobei die Fixiereinrichtung (14a - 14d) eine Trägereinheit (16a - 16d) und eine getrennt von der Trägereinheit (16a - 16d) als ein mechanisches Bauteil ausgebildete Halteeinheit (18a - 18d) umfasst, die an der Heizspule (10a - 10d) angeordnet ist, **dadurch gekennzeichnet, dass** die Halteeinheit (18a - 18d) im montierten Zustand jede der Windungen (12a - 12d, 13a - 13d) separat an der Trägereinheit (16a - 16d) fixiert, wobei die Halteeinheit (18a - 18d) zur Fixierung der Heizspule (10a - 10d) jede der Windungen getrennt mit der Trägereinheit (16a - 16d) verbindet.

2. Gargerätevorrichtung nach Anspruch 1, **dadurch gekennzeichnet, dass** die Halteeinheit (18a - 18d) zumindest teilweise aus einem Material mit einem thermischen Ausdehnungskoeffizienten besteht, welcher zumindest im Wesentlichen identisch zu einem thermischen Ausdehnungskoeffizienten der Heizspule (10a - 10d) ist.

3. Gargerätevorrichtung nach Anspruch 1 oder 2, **dadurch gekennzeichnet, dass** die Halteeinheit (18a - 18d) eine Mehrzahl an Halteelementen (20a - 20d, 22a - 22d, 24a - 24d, 26a - 26d) umfasst, wobei wenigstens einer der Windungen (12a - 12d) zumindest zwei der Halteelemente (20a - 20d, 22a - 22d, 24a - 24d, 26a - 26d) zugeordnet sind.

4. Gargerätevorrichtung nach einem der vorhergehenden Ansprüche, **dadurch gekennzeichnet, dass** die Halteeinheit (18a - 18d) zumindest teilweise einstückig mit der Heizspule (10a - 10d) ausgebildet ist.

5. Gargerätevorrichtung nach einem der vorhergehenden Ansprüche, **dadurch gekennzeichnet, dass** die Halteeinheit (18a - 18d) zumindest ein Halteelement (20a - 20d, 22a - 22d, 24a - 24d, 26a - 26d) aufweist, welches als Halteklammer, als Haltehaken, als Halteklemme und/oder Haltebolzen ausgebildet ist.

6. Gargerätevorrichtung nach einem der vorhergehenden Ansprüche, **dadurch gekennzeichnet, dass** die Trägereinheit (16a - 16d) zumindest teilweise elektrisch isolierend ausgebildet ist.

7. Gargerätevorrichtung nach einem der vorhergehenden Ansprüche, **dadurch gekennzeichnet, dass** die Trägereinheit (16a - 16d) eine Mehrzahl von zumindest im Wesentlichen streifenförmigen Trägerelementen (28a - 28d, 29d, 30a - 30d, 31d) umfasst.

8. Gargerätevorrichtung nach Anspruch 7, **dadurch gekennzeichnet, dass** die Trägerelemente (28a - 28d, 29d, 30a - 30d, 31d) in einem montierten Zustand zumindest im Wesentlichen senkrecht zueinander angeordnet sind.

9. Gargerätevorrichtung nach einem der vorhergehenden Ansprüche, **dadurch gekennzeichnet, dass** die Trägereinheit (16a - 16d) wenigstens eine Halteausnehmung (32b) zur Aufnahme der Halteeinheit (18a - 18d) aufweist.

10. Gargerätevorrichtung nach einem der vorhergehenden Ansprüche, **gekennzeichnet durch** eine Positionierungseinheit (34a), welche zu einer Positionierung der Halteeinheit (18a - 18d) und/oder der Trägereinheit (16a - 16d) relativ zu der Heizspule (10a - 10d) vorgesehen ist.

11. Gargerätevorrichtung nach einem der vorhergehenden Ansprüche, **dadurch gekennzeichnet, dass** die Trägereinheit (16d) zwischen einem elektrisch leitfähigen Halteelement (92d, 91d, 90d) der Halteeinheit (18d) und der Heizspule (10d) angeordnet ist und das Halteelement mindestens eine Halteausnehmung (32d, 33d) der Trägereinheit (16d) durchdringt, um eine Verbindung mit der Heizspule (10d) herzustellen.

12. Gargerät (40a - 40d) mit zumindest einer Gargerätevorrichtung nach einem der Ansprüche 1 bis 11.

## Claims

1. Cooking appliance device with at least one heating coil (10a - 10d), which has at least two windings (12a - 12d, 13a - 13d), wherein a winding (12a - 12d, 13a - 13d) defines exactly one circulation of the heating coil (10a - 10d), and with at least one fixing device (14a - 14d), which fixes the heating coil (10a - 10d) at least partially mechanically in an assembled state, wherein the fixing device (14a - 14d) comprises a support unit (16a - 16d) and a retaining unit (18a - 18d) which is embodied separately from the support unit (16a - 16d) as a mechanical structural unit and is arranged on the heating coil (10a - 10d), **characterised in that** the retaining unit (18a - 18d) in the assembled state fixes each of the windings (12a - 12d, 13a - 13d) separately on the support unit (16a - 16d), wherein the retaining unit (18a - 18d), for fixing of the healing coil (10a - 10d), connects each of the windings separately to the support unit (16a - 16d).

2. Cooking appliance device according to claim 1, **characterised in that** the retaining unit (18a - 18d) consists at least partially of a material with a thermal expansion coefficient which is at least essentially identical to a thermal expansion coefficient of the heating coil (10a - 10d).

3. Cooking appliance device according to claim 1 or 2, **characterised in that** the retaining unit (18a - 18d) comprises a multiplicity of retaining elements (20a - 20d, 22a - 22d, 24a - 24d, 26a - 26d), wherein at least two of the retaining elements (20a - 20d, 22a - 22d, 24a - 24d, 26a - 26d) are assigned to at least one of the windings (12a - 12d).

4. Cooking appliance device according to one of the preceding claims, **characterised in that** the retaining unit (18a - 18d) is embodied at least partially in one piece with the heating coil (10a - 10d).

5. Cooking appliance device according to one of the preceding claims, **characterised in that** the retaining unit (18a - 18d) has at least one retaining element (20a - 20d, 22a - 22d, 24a - 24d, 26a - 26d), which is embodied as a retaining clasp, a retaining hook, a retaining clip and/or a retaining bolt.

6. Cooking appliance device according to one of the preceding claims, **characterised in that** the support unit (16a - 16d) is embodied at least partially to be electrically insulating.

7. Cooking appliance device according to one of the preceding claims, **characterised in that** the support unit (16a - 16d) comprises a multiplicity of at least essentially strip-like support elements (28a - 28d, 29d, 30a - 30d, 31d).

8. Cooking appliance device according to claim 7, **characterised in that** in an assembled state the support elements (28a - 28d, 29d, 30a - 30d, 31d) are arranged at least essentially perpendicular to each other.

9. Cooking appliance device according to one of the preceding claims, **characterised in that** the support unit (16a - 16d) has at least one retaining recess (32b) to accommodate the retaining unit (18a - 18d).

10. Cooking appliance device according to one of the preceding claims, **characterised by** a positioning unit (34a), which is provided for positioning of the retaining unit (18a - 18d) and/or the support unit (16a - 16d) relative to the heating coil (10a - 10d).

11. Cooking appliance device according to one of the preceding claims, **characterised in that** the support unit (16d) is arranged between an electrically conductive retaining element (92d, 91d, 90d) of the retaining unit (18d) and the heating coil (10d) and the retaining element penetrates at least one retaining recess (32d, 33d) of the support unit (16d), in order to create a connection to the heating coil (10d).

12. Cooking appliance (40a - 40d) with at least one cooking appliance device according to one of claims 1 to 11.

## Revendications

1. Dispositif d'appareil de cuisson comprenant au moins une bobine de chauffage (10a - 10d) laquelle présente au moins deux spires (12a - 12d, 13a - 13d), dans lequel une spire (12a- 12d, 13a- 13d) définit exactement un tour de la bobine de chauffage (10a-10d), et comprenant au moins un dispositif de fixation (14a - 14d) qui fixe la bobine de chauffage (10a - 10d) au moins en partie mécaniquement dans un état monté, dans lequel le dispositif de fixation (14a - 14d) comprend une unité de support (16a - 16d) et une unité de maintien (18a - 18d) réalisée de manière séparée de l'unité de support (16a - 16d) en tant qu'un composant mécanique, laquelle est disposée sur la bobine de chauffage (10a - 10d), **caractérisé en ce que** l'unité de maintien (18a - 18d), à l'état monté, fixe chacune des spires (12a - 12d, 13a - 13d) de manière séparée sur l'unité de support (16a - 16d), dans lequel l'unité de maintien (18a - 18d) relie chacune des spires à l'unité de support (16a - 16d) de manière séparée pour la fixation de la bobine de chauffage (10a - 10d).

2. Dispositif d'appareil de cuisson selon la revendication 1, **caractérisé en ce que** l'unité de maintien (18a - 18d) est constituée au moins en partie d'une matière ayant un coefficient de dilatation thermique qui est au moins essentiellement identique à un coefficient de dilatation thermique de la bobine de chauffage (10a - 10d).

3. Dispositif d'appareil de cuisson selon la revendication 1 ou 2, **caractérisé en ce que** l'unité de maintien (18a - 18d) comprend une pluralité d'éléments de maintien (20a - 20d, 22a - 22d, 24a - 24d, 26a - 26d), dans lequel au moins deux des éléments de maintien (20a - 20d, 22a - 22d, 24a - 24d, 26a - 26d) sont associés à au moins une des spires (12a - 12d).

4. Dispositif d'appareil de cuisson selon l'une quelconque des revendications précédentes, **caractérisé en ce que** l'unité de maintien (18a - 18d) est réalisée au moins en partie d'une seule pièce avec la bobine de chauffage (10a - 10d).

5. Dispositif d'appareil de cuisson selon l'une quelconque des revendications précédentes, **caractérisé en ce que** l'unité de maintien (18a - 18d) présente au moins un élément de maintien (20a - 20d, 22a - 22d, 24a - 24d, 26a - 26d) lequel est réalisé comme clip de fixation, comme crochet de maintien, comme pince de fixation et/ou goupille de maintien.

6. Dispositif d'appareil de cuisson selon l'une quelconque des revendications précédentes, **caractérisé en ce que** l'unité de support (16a - 16d) est réalisée au moins en partie de manière électriquement isolante.

7. Dispositif d'appareil de cuisson selon l'une quelconque des revendications précédentes, **caractérisé en ce que** l'unité de support (16a - 16d) comprend une pluralité d'éléments de support (28a - 28d, 29d, 30a - 30d, 31d) au moins essentiellement en forme de bande.

8. Dispositif d'appareil de cuisson selon la revendication 7, **caractérisé en ce que** les éléments de support (28a - 28d, 29d, 30a - 30d, 31d), dans un état monté, sont disposés au moins essentiellement perpendiculairement les uns par rapport aux autres.

9. Dispositif d'appareil de cuisson selon l'une quelconque des revendications précédentes, **caractérisé en ce que** l'unité de support (16a - 16d) présente au moins un évidement de maintien (32b) pour le logement de l'unité de maintien (18a - 18d).

10. Dispositif d'appareil de cuisson selon l'une quelconque des revendications précédentes, **caractérisé par** une unité de positionnement (34a) qui est ménagée pour un positionnement de l'unité de maintien (18a - 18d) et/ou de l'unité de support (16a - 16d) par rapport à la bobine de chauffage (10a - 10d).

11. Dispositif d'appareil de cuisson selon l'une quelconque des revendications précédentes, **caractérisé en ce que** l'unité de support (16d) est disposée entre un élément de maintien (92d, 91d, 90d) électroconducteur de l'unité de maintien (18d) et de l'unité de chauffage (10d), et **en ce que** l'élément de maintien traverse au moins un évidement de maintien (32d, 33d) de l'unité de support (16d) afin d'établir une liaison avec la bobine de chauffage (10d).

12. Appareil de cuisson (40a - 40d) comprenant au moins un dispositif d'appareil de cuisson selon l'une quelconque des revendications 1 à 11.
